# EUROPÄISCHE PATENTSCHRIFT

(11) **EP 0 825 339 B1**
(45) Veröffentlichungstag und Bekanntmachung des Hinweises auf die Patenterteilung: **10.10.2001**
(21) Anmeldenummer: 97110180.3
(22) Anmeldetag: 21.06.1997
(51) Int. Cl.: F02F 1/10, F02F 7/00

(54) **Zylinderblock einer Brennkraftmaschine**
Cylinder block for an internal combustion engine
Bloc cylindre d'un moteur à combustion interne

(30) Priorität: 20.08.1996 DE 19633419
(43) Veröffentlichungstag der Anmeldung: 25.02.1998
(73) Patentinhaber: Dr.Ing.h.c. F. Porsche Aktiengesellschaft, 70435 Stuttgart (DE)
(72) Erfinder: Krotky, Peter, 75397 Simmozheim (DE); Helsper, Günter, 71686 Remseck (DE); Bauhofer, Markus, 71287 Weissach (DE); Rehr, Antonius, 71287 Weissach (DE)

(56) Entgegenhaltungen:
- EP-A- 0 110 406
- EP-A- 0 376 900
- GB-A- 2 060 056
- GB-A- 2 284 858

## Beschreibung

Die Erfindung betrifft einen Zylinderblock einer Brennkraftmaschine in open-deck Bauweise nach der Gattung des Hauptanspruches.

In MTZ Motor Technische Zeitschrift 50 (1989), Seiten 151 bis 157 ist eine Brennkraftmaschine mit einem derartigen Zylinderblock beschrieben. Die Zylinderrohre des Zylinderblockes sind dabei durch einen umlaufenden Verbindungssteg mit dem Zylinderblockgehäuse verbunden. Dieser Verbindungssteg trennt einen oberen, zum Zylinderkopf hin offenen Kühlwassermantel und einen unteren, zum Kurbelgehäuse offenen Ölmantel voneinander. Die Zylinderrohre können dabei bei der gußtechnischen Herstellung des Zylinderblockes mit ausgeformt sein oder als eingesetzte Zylinderlaufbüchsen mit eingegossen sein. Derartige Zylinderblöcke haben den Nachteil, daß nach dem Zusammenbau der gesamten Brennkraftmaschine durch die eingeleiteten Kräfte insbesondere aus der Zylinderkopfverschraubung erhebliche Zylinderrohrdeformationen auftreten. Diese Zylinderrohrdeformationen können in Form von Ovalitäten oder in Form kleeblattförmigen Einschnürungen vorliegen. Diese Verformungen haben ihr größtes Ausmaß im Bereich des oberen, dem Zylinderkopf zugewandten Ende der Zylinderrohre und gehen im Bereich des umlaufenden Verbindungssteges gegen ihr Minimum. Auf der gegenüberliegenden Seite setzen sich diese Verformungen in entgegengesetzter Richtung zum unteren freien Ende des Zylinderrohres fort. Derartige Zylinderrohrverformungen sind am Beispiel eines Zylinderblockes in closed-deck Bauweise in der EP 0 628 716 A1 beschrieben.

Aus der EP 0 137 328 A2 ist darüber hinaus ein Zylinderblock in open-deck Bauweise beschrieben, bei dem der Verbindungssteg am unteren, dem Kurbelgehäuse zugewandten Ende der Zylinderrohre ausgebildet ist. Ein Ölmantel ist nicht vorgesehen. Im Kühlwassermantel dieses Zylinderblockes sind Rippen vorgesehen, die sich über nahezu die gesamte Höhe des Wassermantels erstrecken und zur Beeinflussung des Kühlwasserstromes dienen.

Der Erfindung liegt demgegenüber die Aufgabe zugrunde, einen Zylinderblock in open-deck Bauweise dahingehend zu verbessern, daß im zusammengebauten, verspannten Zustand des Zylinderblockes bzw. der Zylinderrohre die Zylinderrohrverzüge verringert bzw. minimiert werden.

Diese Aufgabe wird erfindungsgemäß mit den kennzeichnenden Merkmalen der Patentansprüche 1 und 2 gelöst. Durch die Anordnung von Rippen am Verbindungssteg, die zwischen Zylinderrohr und Zylinderblockgehäuse verlaufen, kann mit relativ geringem Aufwand bei sehr geringer Gewichtserhöhung die Steifigkeit des Zylinderrohres erhöht werden, so daß im verspannten Zustand die Zylinderrohrverzüge erheblich minimiert werden. Solche Rippen können ohne höheren fertigungstechnischen Aufwand bei der gußtechnischen Herstellung des Zylinderblockes mit hergestellt werden.

Durch die Anordnung der Rippen am Verbindungssteg und ihre relativ geringe Höhe im Vergleich zum Wassermantel wird insbesondere im oberen Bereich des Kühlwassermantels (angrenzend an den Zylinderkopf) eine ungestörte Kühlwasserströmung im Bereich der höchsten Temperaturbeanspruchung gewährleistet.

Ein besonders guter Spannungsverlauf innerhalb des Zylinderblockes und eine deutliche Verringerung der Zylinderrohrverzüge ergibt sich, wenn die Rippen am Verbindungssteg zumindest teilweise dreieckförmig ausgebildet sind und vom Zylinderrohr ausgehend zum Zylinderblockgehäuse ansteigen. Dabei kann die das Maß der Zylinderrohrverzüge stark beeinflussende Anbindungslänge an das Zylinderrohr minimiert werden. Bauteilverzüge werden durch die dreieckförmige Ausbildung der Rippen in wesentlich geringerem Maße in das Zylinderrohr eingeleitet. Bei Anordnung von Rippen im Wassermantel wird dabei zusätzlich auf besonders vorteilhafte Weise der Einfluß auf die Kühlwasserströmung reduziert. Besonders wirksam werden Zylinderrohrverzüge dadurch vermieden, daß sowohl im Ölmantel als auch im Wassermantel Rippen am Verbindungssteg angeordnet sind. Dabei ist es weiterhin von Vorteil, wenn sich die Rippen im Kühlwassermatel und im Ölmantel gegenüberliegen.

Eine derartig verbesserte Anbindung der Zylinderrohre bei Zylinderblöcken in open-deck Bauweise ist besonders geeignet für einzeln stehende, nicht miteinander verbundene Zylinderrohre.

Um bei derartigen Zylinderblöcken im Bereich des Wassermantels eine Querströmung des Kühlwassers zu ermöglichen, können auf besonders vorteilhafte Weise zwischen jeweils zwei angrenzenden Zylinderrohren Rippen angeordnet werden, die im Kühlwassermantel senkrecht zur Längserstreckung des Zylinderblockes verlaufen und die beiden gegenüberliegenden Zylinderblockgehäuseseiten verbinden. Diese Rippen können auf besonders vorteilhafte Weise bis nahezu an die obere, dem Zylinderkopf zugewandte Seite des Zylinderblockes hochgezogen werden. Damit ergibt sich einerseits eine weitere Versteifung des Zylinderblockes, andererseits wird die Querumströmung des jeweiligen Zylinderrohres optimiert und eine Einstellung eines definierten Kühlwasserstromes wird erleichtert. Dennoch kann bei einer derartigen Ausbildung von zusätzlichen Rippen ein Übertritt des Kühlwassers vom jeweiligen Kühlmantelabschnitt eines Zylinderrohres zum anderen über den verbleibenden Freiraum an der Oberseite des Zylinderblockes erfolgen.

Eine weitere Versteifung des gesamten Zylinderblockes mit gleichzeitiger Verringerung der Zylinderrohrverzüge ergibt sich, wenn jeweils zwei benachbarte Zylinderrohre über längere Rippen im Ölmantel miteinander verbunden werden. Ein besonders günstiger Spannungsverlauf ergibt sich, wenn diese zusätzlichen, längeren Rippen gekrümmt ausgebildet werden.

Die Zylinderrohrverzüge im verspannten Zustand werden auf besonders vorteilhafte Weise minimiert, wenn die Rippen am Verbindungssteg im Bereich der Zylinderkopfverschraubungen angeordnet sind. Dabei ist ein radialer Verlauf der Rippen besonders günstig. Insbesondere wenn die Rippen dem Verlauf einer Verbindungslinie zwischen der Achse der Zylinderkopfverschraubung und der Zylinderrohrachse folgen, ist auf besonders vorteilhafte Weise eine deutliche Verringerung der Zylinderrohrverzüge gewährleistet.

Weitere Vorteile und vorteilhafte Weiterbildungen der Erfindung ergeben sich aus den Unteransprüchen und der Beschreibung.

Ein Ausführungsbeispiel der Erfindung ist in der nachfolgenden Beschreibung und Zeichnung näher erläutert. Letztere zeigt in
- Fig. 1: eine nur teilweise dargestellte Ansicht des nach oben zum Zylinderkopf hin offenen Zylinderblockes,
- Fig. 2: eine nur teilweise dargestellte Ansicht der Unterseite des offenen Zylinderblockes und
- Fig. 3: einen Schnitt durch den Zylinderblock entlang der Linie III-III nach Fig. 1.

Der in den Fig. 1 bis 3 beispielhaft dargestellte Zylinderblock 1 hat ein Zylinderblockgehäuse 2, in dem mehrere Zylinderrohre 3, 4, 5 als Einzelrohre, d.h. nicht zusammenhängend, angeordnet sind. Die Zylinderrohre 3 bis 5 sind über einen zusammenhängenden Verbindungssteg 6 mit dem Zylinderblockgehäuse 2 verbunden. Der sämtliche Zylinderrohre 3 bis 5 umfassende Verbindungssteg 6 trennt den Zwischenraum zwischen den Zylinderrohren und dem Zylinderblockgehäuse in einen oberen Kühlwassermantel 7 und einen unteren Ölmantel 8. Der Kühlwassermantel 7 umgreift jeweils etwa ringförmig die Zylinderrohre 3 bis 5 und ist zur oberen Seite 9 des Zylinderblockes, d.h. zum nicht dargestellten Zylinderkopf, hin geöffnet. Der Ölmantel 8 umgreift in analoger Weise die Zylinderrohre 3 bis 5 unterhalb des Verbindungssteges 6 und ist zur unteren Seite 10 des Zylinderblockes, d.h. zum Kurbelgehäuse 11 hin offen.

Das Zylinderblockgehäuse 2 wird in diesem Ausführungsbeispiel je Zylinderrohr 3 bis 5 von vier Zylinderkopfverschraubungen 12 durchdrungen. Diese Zylinderkopfverschraubungen 12 dienen zur Befestigung des nicht näher dargestellten Zylinderkopfes an der oberen Seite 9 des Zylinderblockes und reichen bis in einen - nicht dargestellten - Kurbelwellenlagerrahmen, der an der unteren Seite 10 des Zylinderblockes befestigt ist.

Im Kühlwassermantel 7 sind je Zylinderrohr 3 bis 5 vier Rippen 13 ausgebildet, die mit dem Verbindungssteg 6 verbunden sind. Diese Rippen 13 sind etwa dreieckförmig ausgebildet und steigen vom Übergang zwischen Verbindungssteg 6 und Zylinderrohr 3 bis 5 ausgehend zum Zylinderblockgehäuse 2 hin an. Die vier Rippen je Zylinderrohr 3 bis 5 sind so angeordnet, daß sie jeweils auf der Verbindungslinie 28 zwischen der Achse 14 der jeweils angrenzenden Zylinderkopfverschraubung 12 und der Zylinderachse 15 des Zylinderrohres verlaufen. Die Höhe h₁ der Rippen 13 ist deutlich geringer als die Höhe H₁ des Kühlwassermantels 7. Sie beträgt in diesem Ausführungsbeispiel etwa 1/3 der Höhe des Wassermantels, sollte jedoch maximal bis in die Mitte des Wassermantels reichen, d.h. h₁ sollte kleiner als 0,5 x H₁ sein.

Im Kühlwassermantel 7 sind je Zylinderrohr 3 bis 5zwei weitere analog gestaltete Rippen 16 angeordnet, die ebenfalls etwa radial verlaufen. Diese Rippen 16 sind in diesem Ausführungsbeispiel im Bereich von Kühlwasserzuführungen 17 und Kühlwasserrückführungen 18 angeordnet, die jeweils mit dem Kühlwassermantel verbunden sind. Zwischen zwei benachbarten Zylinderrohren 3, 4 bzw. 4, 5 sind weitere Rippen 19 angeordnet, die vom Verbindungssteg 6 ausgehen und mit zwei gegenüberliegenden Wandabschnitten 20, 21 des Zylinderblockgehäuses 2 verbunden sind. Diese zusätzlichen Rippen 19 verlaufen etwa senkrecht zur Längserstreckung des Zylinderblockes und trennen den Kühlwassermantel 7 in zylinderrohrbezogene einzelne Abschnitte. Die Rippen 19 erstrecken sich vom Verbindungssteg 6 bis nahe an die obere Seite 9 des Zylinderblockes, ohne diese zu erreichen. Über den verbleibenden Zwischenraum ist im Betrieb der Brennkraftmaschine ein Kühlwasseraustausch zwischen den einzelnen Abschnitten des Kühlwassermantels möglich. Die Rippen 19 sorgen zum einen für eine erhöhte Steifigkeit des Zylinderblockgehäuses 2 und ermöglichen andererseits eine zylinderrohrbezogene Querstromkühlung innerhalb des Kühlwassermantels.

Im Ölmantel 8 sind je Zylinderrohr 3 bis 5 ebenfalls vier Rippen 22 angeordnet, die sich dreieckförmig vom Übergang zwischen Zylinderrohr 3 bis 5 und Verbindungssteg 6 ausgehend zum Zylinderblockgehäuse 2 erstrecken. Diese Rippen 22 sind ebenfalls im Bereich der Zylinderkopfverschraubungen 12 angeordnet und verlaufen radial zur jeweiligen Zylinderrohrachse 15. In diesem Ausführungsbeispiel liegen auch die Rippen 22 im Ölmantel auf der Verbindungslinie 13 zwischen der Achse 15 des jeweiligen Zylinderrohres und der entsprechenden Achse 14 der Zylinderkopfverschraubung 12. Zwei weitere Rippen 23 sind auf der den Rippen 16 im Kühlwassermantel gegenüberliegenden Seite im Ölmantel angeordnet. Diese verlaufen ebenfalls etwa radial und in diesem Ausführungsbeispiel etwa senkrecht zur Längserstreckung des Zylinderblocks (Verbindungslinie 24 zwischen den Zylinderrohrachsen 15). Die Höhe h₂ der Rippen 22 und 23 im Ölmantel ist deutlich geringer als die Höhe H₂ des Ölmantels. In diesem Ausführungsbeispiel ist die Höhe h₂ der Rippen 22 und 23 etwa 1/4 der Höhe H₂ des Ölmantels.

Im Ölmantel sind weiterhin je zwei zusätzliche, gekrümmte Rippen 25 und 26 angeordnet, die jeweils zwei aneinander angrenzende Zylinderrohre 3, 4 bzw. 4, 5 miteinander verbinden. Diese zusätzlichen, gekrümmten Rippen 25, 26 gehen jeweils vom Verbindungssteg 6 aus und reichen bis in die Nähe der unteren Enden 27 der Zylinderrohre 3 bis 5. Diese zusätzlichen, gekrümmten Rippen 25, 26 beschreiben in der Draufsicht einen Bogen, dessen Innenseite der jeweils angrenzenden Wand des Zylinderblockgehäuses 2 zugewandt ist.

## Patentansprüche

1. Zylinderblock einer Brennkraftmaschine in open-deck Bauweise mit mindestens einem Zylinderrohr (3, 4, 5), einem Zylinderblockgehäuse (2), einem Kühlwassermantel (7) und einem Ölmantel (8) zwischen Zylinderrohr und Zylinderblockgehäuse und mit einem umlaufenden Verbindungssteg (6) zwischen Zylinderrohr und Zylinderblockgehäuse, der den Ölmantel und den Kühlwassermantel trennt, **dadurch gekennzeichnet, daß** der umlaufende Verbindungssteg im Bereich des Wassermantels mit Rippen (13, 16) zwischen Zylinderrohr und Zylinderblockgehäuse versehen ist, deren Höhe h₁ kleiner als 0,5H₁, der Höhe des Kühlwassermantels, ist.

2. Zylinderblock einer Brennkraftmaschine in open-deck Bauweise mit mindestens einem Zylinderrohr (3, 4, 5), einem Zylinderblockgehäuse (2), einem Kühlwassermantel (7) und einem Ölmantel (8) zwischen Zylinderrohr und Zylinderblockgehäuse und mit einem umlaufenden Verbindungssteg (6) zwischen Zylinderrohr und Zylinderblockgehäuse, der den Ölmantel und den Kühlwassermantel trennt, **dadurch gekennzeichnet, daß** der umlaufende Verbindungssteg im Bereich des Ölmantels mit Rippen (22, 23) zwischen Zylinderrohr und Zylinderblockgehäuse versehen ist, deren Höhe h₂ kleiner als 0,5H₂, der Höhe des Ölmantels, ist.

3. Zylinderblock nach Anspruch 1 oder 2, **dadurch gekennzeichnet, daß** die Rippen (13, 16, 22, 23) zumindest teilweise dreieckförmig sind und vom Zylinderrohr (3, 4, 5) ausgehend zum Zylinderblockgehäuse (2) ansteigen.

4. Zylinderblock nach Anspruch 1 oder 2, **dadurch gekennzeichnet, daß** im Kühlwassermantel (7) und im Ölmantel (8) Rippen (13, 16, 22, 23) ausgebildet sind.

5. Zylinderblock nach Anspruch 4, **dadurch gekennzeichnet, daß** die Rippen (13, 16, 22, 23) im Kühlwassermantel (7) und im Ölmantel (8) gegenüberliegend angeordnet sind.

6. Zylinderblock nach einem der vorangehenden Ansprüche, **dadurch gekennzeichnet, daß** die Rippen (13, 16, 22, 23) zumindest teilweise im Bereich der Zylinderkopfverschraubungen (12) angeordnet sind.

7. Zylinderblock nach einem der vorangehenden Ansprüche, **dadurch gekennzeichnet, daß** die Rippen (13, 16, 22, 23) bezogen auf die Zylinderrohrachse (15) zumindest annähernd radial verlaufen.

8. Zylinderblock nach Anspruch 6 oder 7, **dadurch gekennzeichnet, daß** die Längserstreckung der Rippen (13, 16, 22, 23) der Verbindungslinie (13) zwischen der Achse (14) der jeweiligen Zylinderkopfverschraubung (12) und der Zylinderrohrachse (15) folgt.

9. Zylinderblock nach einem der vorangehenden Ansprüche, **dadurch gekennzeichnet, daß** im Zylinderblock mindestens zwei Zylinderrohre (3, 4, 5) ausgebildet sind, und daß zwischen zwei benachbarten Zylinderrohren zusätzliche, gekrümmte Rippen (25, 26) verlaufen, die mit den Zylinderrohren und dem Verbindungssteg (6) verbunden sind.

10. Zylinderblock nach Anspruch 9, **dadurch gekennzeichnet, daß** die Krümmung der zusätzlichen Rippen (25, 26) entgegengesetzt verläuft.

11. Zylinderblock nach einem der vorangehenden Ansprüche, **dadurch gekennzeichnet, daß** im Zylinderblock mindestens zwei Zylinderrohre (3, 4, 5) ausgebildet sind, und daß im Wassermantel (7) zwischen zwei benachbarten Zylinderrohren zusätzliche, längere Rippen (19) angeordnet sind, die rechtwinklig zur Längserstreckung des Zylinderblocks verlaufen, mit dem Verbindungssteg (6) verbunden sind und jeweils vom Zylinderblockgehäuse (2) ausgehen.

## Claims

1. A cylinder block of an internal-combustion engine in an open-deck design having at least one cylinder barrel (3, 4, 5), a cylinder-block housing (2), a cooling-water jacket (7) and an oil jacket (8) between the cylinder barrel and the cylinder-block housing and having a continuous connecting web (6) between the cylinder barrel and the cylinder-block housing, which [connecting web] separates the oil jacket and the cooling-water jacket, **characterized in that** in the region of the water jacket the continuous connecting web is provided with ribs (13, 16) between the cylinder barrel and the cylinder-block housing, the height **h**_{**1**} of which [ribs] is smaller that 0.5 **H**_{**1**}**,** the height of the cooling-water jacket.

2. A cylinder block of an internal-combustion engine in an open-deck design having at least one cylinder barrel (3, 4, 5), a cylinder-block housing (2), a cooling-water jacket (7) and an oil jacket (8) between the cylinder barrel and the cylinder-block housing and having a continuous connecting web (6) between the cylinder barrel and the cylinder-block housing, which [connecting web] separates the oil jacket and the cooling-water jacket, **characterized in that** in the region of the oil jacket the continuous connecting web is provided with ribs (22, 23) between the cylinder barrel and the cylinder-block housing, the height **h**_{**2**} of which [ribs] is smaller that 0·5 **H**_{**2**}, the height of the oil jacket.

3. A cylinder block according to Claim 1 or 2, **characterized in that** the ribs (13, 16, 22, 23) are at least partially triangular, and, starting from the cylinder barrel (3, 4, 5), they ascend towards the cylinder-block housing (2).

4. A cylinder block according to Claim 1 or 2, **characterized in that** ribs (13, 16, 22, 23) are formed in the cooling-water jacket (7) and in the oil jacket (8).

5. A cylinder block according to Claim 4, **characterized in that** the ribs (13, 16, 22, 23) in the cooling-water jacket (7) and in the oil jacket (8) are arranged in an opposed manner.

6. A cylinder block according to one of the preceding Claims, **characterized in that** the ribs (13, 16, 22, 23) are arranged at least in part in the region of the cylinder-head bolt-fastenings (12).

7. A cylinder block according to one of the preceding Claims, **characterized in that** the ribs (13, 16, 22, 23) extend at least substantially radially with respect to the axis (15) of the cylinder barrel.

8. A cylinder block according to Claim 6 or 7, **characterized in that** the longitudinal extension of the ribs (13, 16, 22, 23) follows the connecting line (13) between the axis (14) of the respective cylinder-head bolt-fastening (12) and the axis (15) of the cylinder barrel.

9. A cylinder block according to one of the preceding Claims, **characterized in that** at least two cylinder barrels (3, 4, 5) are formed in the cylinder block, and additional, curved ribs (25, 26) connected to the cylinder barrels and the connecting web (6) extend between two adjacent cylinder barrels.

10. A cylinder block according to Claim 9, **characterized in that** the curvature of the additional ribs (25, 26) extends in opposite directions.

11. A cylinder block according to one of the preceding Claims, **characterized in that** at least two cylinder barrels (3, 4, 5) are formed in the cylinder block, and additional, elongate ribs (19) are arranged in the water jacket (7) between two adjacent cylinder barrels, and extend at right angles to the longitudinal extension of the cylinder block, are connected to the connecting web (6) and each start from the cylinder-block housing (2).

## Revendications

1. Bloc-cylindres d'un moteur à combustion interne en construction ouverte comportant au moins un tube de cylindre (3, 4, 5), un carter (2) du bloc-cylindres, une enveloppe à eau de refroidissement (7) et une enveloppe à huile (8) entre le tube de cylindre et le carter du bloc-cylindres, et comportant une entretoise de liaison (6) périphérique entre le tube de cylindre et le carter du bloc-cylindres, qui sépare l'enveloppe à huile de l'enveloppe à eau de refroidissement, **caractérisé en ce que** l'entretoise de liaison périphérique est pourvue, dans la zone de l'enveloppe à eau, de nervures (13, 16) entre le tube de cylindre et le carter du bloc-cylindres, dont la hauteur (h₁) est inférieure à 0,5 (H₁), qui est la hauteur de l'enveloppe à eau de refroidissement.

2. Bloc-cylindres d'un moteur à combustion interne en construction ouverte comportant au moins un tube de cylindre (3, 4, 5), un carter (2) du bloc-cylindres, une enveloppe à eau de refroidissement (7) et une enveloppe à huile (8) entre le tube de cylindre et le carter du bloc-cylindres, et comportant une entretoise de liaison (6) périphérique entre le tube de cylindre et le carter du bloc-cylindres, qui sépare l'enveloppe à huile de l'enveloppe à eau de refroidissement, **caractérisé en ce que** l'entretoise de liaison périphérique est pourvue, dans la zone de l'enveloppe à eau, de nervures (22, 23) entre le tube de cylindre et le carter du bloc-cylindres, dont la hauteur (h₂) est inférieure à 0,5 (H₂), qui est la hauteur de l'enveloppe à huile.

3. Bloc-cylindres selon la revendication 1 ou 2, **caractérisé en ce que** les nervures (13, 16, 22, 23) sont au moins en partie en forme de triangle et, partant du tube de cylindre (3, 4, 5), montent vers le carter (2) du bloc-cylindres.

4. Bloc-cylindres selon la revendication 1 ou 2, **caractérisé en ce que** des nervures (13, 16, 22, 23) sont formées dans l'enveloppe à eau de refroidissement (7) et dans l'enveloppe à huile (8).

5. Bloc-cylindres selon la revendication 4, **caractérisé en ce que** les nervures (13, 16, 22, 23) sont disposées en vis-à-vis dans l'enveloppe à eau de refroidissement (7) et dans l'enveloppe à huile (8).

6. Bloc-cylindres selon l'une des revendications précédentes, **caractérisé en ce que** les nervures (13, 16, 22, 23) sont disposées au moins en partie dans la zone des vissages (12) de la culasse.

7. Bloc-cylindres selon l'une des revendications précédentes, **caractérisé en ce que** les nervures (13, 16, 22, 23) s'étendent au moins approximativement radialement, par rapport à l'axe (15) du tube de cylindre.

8. Bloc-cylindres selon la revendication 6 ou 7, **caractérisé en ce que** l'étendue longitudinale des nervures (13, 16, 22, 23) suit la ligne de liaison (13) entre l'axe (14) du vissage (12) correspondant de la culasse et l'axe (15) du tube de cylindre.

9. Bloc-cylindres selon l'une des revendications précédentes, **caractérisé en ce que** dans le bloc-cylindres sont formés au moins deux tubes de cylindre (3, 4, 5), et **en ce que** des nervures (25, 26) courbées, supplémentaires, qui sont reliées aux tubes de cylindre et à l'entretoise de liaison (6), s'étendent entre deux tubes de cylindre voisins.

10. Bloc-cylindres selon la revendication 9, **caractérisé en ce que** les courbures des nervures (25, 26) supplémentaires sont de sens opposé.

11. Bloc-cylindres selon l'une des revendications précédentes, **caractérisé en ce que** dans le bloc-cylindres sont formés au moins deux tubes de cylindre (3, 4, 5), et **en ce que** dans l'enveloppe à eau (7) sont disposées, entre deux tubes de cylindre voisins, des nervures (19) supplémentaires, plus longues, qui s'étendent à angle droit par rapport à l'étendue longitudinale du bloc-cylindres, qui sont reliées à l'entretoise de liaison (6) et qui partent chacune du carter (2) du bloc-cylindres.
